# EUROPÄISCHE PATENTSCHRIFT

(11) **EP 0 153 493 B1**
(45) Veröffentlichungstag und Bekanntmachung des Hinweises auf die Patenterteilung: **29.03.1989**
(21) Anmeldenummer: 84116261.3
(22) Anmeldetag: 22.12.1984
(51) Int. Cl.: F02D 41/14, F02D 41/10, F02D 41/12, F02D 41/26

(54) **Gemischzumesssystem für eine Brennkraftmaschine**
Mixture-measuring system for a combustion engine
Système de dosage de mélange pour moteur à combustion

(30) Priorität: 18.02.1984 DE 3405916
(43) Veröffentlichungstag der Anmeldung: 04.09.1985
(73) Patentinhaber: ROBERT BOSCH GMBH, 70442 Stuttgart (DE)
(72) Erfinder: Braun, Günter, D-7141 Freiberg am Neckar (DE); Jundt, Werner, Dipl.-Ing., D-7140 Ludwigsburg (DE); Miller, Norbert, Dipl.-Ing., D-7101 Abstatt (DE); Näger, Jürgen, D-7140 Ludwigsburg (DE)

(56) Entgegenhaltungen:
- EP-A- 0 054 112
- GB-A- 2 077 001
- GB-A- 2 077 962
- US-A- 4 337 745

## Beschreibung

### Stand der Technik

Die Erfindung geht aus von einem Gemischzumeßsystem für eine Brennkraftmaschine mit einer digitalen Recheneinheit nach der Gattung des Hauptanspruchs.

Bekannt ist aus der US-A-4 337 745 bei einem Lambda-Regelungssystem eine Korrekturfunktion vorzusehen. Diese Korrekturfunktion korrigiert die unterschiedliche Trägheit des Lambda-Sensors in den beiden möglichen Schaltrichtungen von Fett nach Mager und umgekehrt, weil ohne diese Kompensation eine nicht erwünschte Lambda-Verschiebung auftreten würde (siehe hierzu Figur 6b der US-A-4 337 745).

Des weiteren zeigt die DE-OS 3 124 676 ein Gemischzumeßsystem mit den wesentlichen Merkmalen des Oberbegriffs. Obwohl dieses bekannte System in der Praxis zufriedenstellend arbeitet, hat es sich jedoch gezeigt, daß aufgrund der hohen Anforderungen an die Schadstofffreiheit des Abgases weitere Verbesserungen möglich und erforderlich sind.

### Vorteile der Erfindung

Das erfindungsgemäße Gemischzumeßsystem für eine Brennkraftmaschine mit einer digitalen Recheneinheit mit den Merkmalen des Hauptanspruchs ermöglicht es dagegen, unabhängig vom Zeitpunkt der Änderung der Ausgangsgröße eines Signalerzeugungsmittels in Relation zur zeitgetakteten, verzögerten Signalverarbeitung dieses Ausgangssignal der Brennkraftmaschine ein optimales Gemisch zur Verfügung zu stellen. Insbesondere durch eine Korrektur des Einflusses einer verzögerten Weitergabe der Änderung der Ausgangsgröße der Sonde kann für eine geringe Schadstoffkonzentration im Abgas gesorgt werden. Es erweist sich als vorteilhaft, die Gemischzumessung in Abhängigkeit von zumindest der Verzögerungszeit und/oder des Zeittaktes der digitalen Recheneinheit korrigierend zu beeinflussen.

Weitere Vorteile der Erfindung ergeben sich in Verbindung mit den Unteransprüchen aus der nachfolgenden Beschreibung der Ausführungsbeispiele.

### Zeichnung

Es zeigen Figur 1 eine grobe Übersicht über ein Gemischzumeßsystem mit einem Mikrocomputer, Figur 2 ein Blockschaltbild des erfindungsgemäßen Gemischzumeßsystems und Figur 3 ein Zeitdigramm zur Erläuterung der Funktionsweise des Gemischzumeßsystems in der Figur 2.

### Beschreibung der

### Ausführungsbeispiele

Die folgenden Ausführungsbeispiele werden im Zusammenhang mit einer Kraftstoffeinspritzanlage beschrieben. Das Gemischzumeßsystem in Verbindung mit der erfindungsgemäßen Korrekturfunktion ist jedoch unabhängig von der Methode der Gemischzumessung, so daß die Erfindung z. B. auch in Verbindung mit Vergaseranlagen einsetzbar ist. Auch die Darstellung des erfindungsgemäßen Gemischzumeßsystems anhand eines Blockschaltbildes (Figur 2) begrenzt eine praktische Ausführungsform nicht auf eine einzige Möglichkeit der Realisierung. Die Realisierung mittels eines frei programmierbaren Rechners ist deshalb problemlos, weil die Erfindung als solche klar erkennbar ist und somit für einen Fachmann auf dem Gebiet der elektronischen Gemischzumeßsysteme keinerlei Probleme liefert.

Figur 1 zeigt in schematischer Weise eine Übersicht über ein rechnergesteuertes System mit den wesentlichsten Komponenten. Mit 11 ist ein Rechenwerk bezeichnet, das über einen Daten-Steuer- und Adressbus 12 mit einem Speicher 13 sowie mit einer Ein-Ausgabe-Einheit 14 gekoppelt ist. Diese Einheit 14 erhält neben einem Signal von einem Signalerzeugungsmittel, insbesondere einer Sonde 15, insbesondere einer Lambda-Sonde, verschiedene Eingangsgrößen I_{K} zugeführt und gibt verschiedene Ausgangsgrößen O_{K} ab, beispielsweise eine Einspritzzeitdauer fur die zuzumessende Kraftstoffmenge oder ein Signal für den Steller in einem Luftbypass einer Vergaseranlage.

In Figur 2 ist ein Ausführungsbeispiel der Erfindung als Blockschaltbild dargestellt. Die mit 15 bezeichnete Sonde, im vorliegenden Beispiel als Abgassonde ausgebildet, liefert eine Ausgangsgröße U_{ÄI} an eine Sondensignalauswerteeinheit 21, die ihrerseits über eine Zeitstufe 22 mit einer vorzugsweise als PI-Regler ausgebildeten Regeleinrichtung 23 verbunden ist. Weiterhin sind die Sondensignalauswerteeinheit 21 sowie die Regeleinrichtung 23 mit einer eine entsprechende Korrekturfunktion liefenden Korrekturstufe 24, an die eine Ausgabeeinheit 25 angeschlossen ist, verbunden. Der Ausgabeeinheit 25 sowie der Sondensignalauswerteeinheit 21 werden insbesondere unterschiedliche Zeittakte einer Zeittakteinheit 26 zugeführt. Daneben liegt an der Sondensignalauswerteeinheit 21 eine Sollwertinformation U_{Ä5} an, die eine Sollwertinformation für das der Brennkraftmaschine zuzumessende Luft-Kraft-Verhältnis darstellt. Einer Gemischbildungseinheit 27, werden die Signale der Ausgabeeinheit 25 (Falktor F_{R}) sowie einer Vorsteuerungseinheit 28 zugeführt, wobei die Vorsteuerungseinheit 28 Eingangsgrößen über Betriebsparameter der Brennkraftmaschine wie die Drehzahl, Last oder Temperatur und ähnliches verarbeitet. Die Gemischbildungseinheit 27 beeinflußt eine Brennkraftmaschine 29, wobei das von der Brennkraftmaschine ausgestoßene Abgas 30 die Abgassonde 15 umspült und deren Ausgangsgröße U_{λl} beeinflußt, so daß der Regelkreis für die Gemischbildung geschlossen ist. Es versteht sich, daß die Funktion der Komponenten Sondensignalauswerteeinheit 21, Zeitstufe 22, Regeleinheit 23 sowie Korrekturstufe 24 und Ausgabeeinheit 25 ebenso mit Hilfe eines entsprechend programmierten, in der Figur 2 gestrichelt angedeuteten Mikrocomputer 31 realisiert werden können. Auch die Vorsteuerung mittels der Vorsteuerungseinheit 28 sowie die Zeittakteinheit 26 kann im Mikrocomputer 31 integriert sein.

Bis auf die Blöcke Zeittakteinheit 26 sowie Korrekturstufe 24 und Ausgabeeinheit 25 ist diese Anordnung hinreichend bekannt, so daß ihre Funktionsweise nicht näher erläutert werden muß. Wichtig für den Kern der Erfindung ist nun die Tatsache, daß aufgrund der digitalen, zeitgetakteten Datenverarbeitung Verzögerungszeiten in der Weitergabe der Änderung der vorzugsweise analogen Ausgangsgröße U),₁ an die Gemischbildungseinheit 27 zur überlagerten Beeinflussung des Kraftstoff-Luft-Verhältnisses auftreten. Zur Erläuterung der hiermit verbundenen Problematik dienen die in Figur 3 dargestellten Zeitdiagramme, wobei in Figur 3a das vorzugsweise analoge Ausgangssignal U_{ÄI} der Sonde 15 für den Sonderfall dargestellt ist, daß die Sonde 15 als (Lambda = 1) -Sonde ausgebildet ist. Dabei entspricht ein niedriger Ausgangssignalpegel einem mageren und ein hoher Ausgangssignalpegel einem fetten Luft-Kraftstoff-Gemisch. Diese Abgassonden-Ausgangsgröße wird in der Sondensignalauswerteeinheit 21 mit dem Sollwert U_{Äs} verglichen und mit einer Zählfrequenz, deren Periodendauer mit T, gekennzeichnet ist, abgetastet. Das entsprechende Ausgangssignal U_{SA} der Sondensignalauswerteeinheit 21 ist in der Figur 3b aufgetragen. Dieses Signal gelangt eventuell um eine gewünschte Zeit verzögert zum einen direkt auf die Korrekturstufe 24 und zum anderen über die Zeitstufe 22, die im wesentlichen zu einer Verschiebung des mittleren Luft-Kraftstoff-Verhältnisses dient, zur Regeleinheit 23.

Das Ausgangsignal U_{PI} der Regeleinrichtung 23, das im vorliegenden Ausführungsbeispiel für einen konstanten Ausgangspegel der Abgassonde 15 integrales Verhalten und beim Wechsel des Ausgangspegels proportionales Verhalten aufweist, ist in Figur 3c aufgetragen.

Es gilt nun als Stand der Technik, daß die Ausgangssignale der Regeleinrichtung 23 über die Ausgabeeinheit 25 die Gemischbildungseinheit 27 beispielsweise multiplikativ mit einem Faktor F_{R} beeinflussen. Da aus verschiedenen programmtechnischen Gründen die Zeitdauer T₂ zwischen zwei aufeinanderfolgenden Ausgaben der Ausgabeeinheit 25 im allgemeinen unterschiedliche Werte im Vergleich zur Abtastrate T_{1'} nämlich insbesondere größere Werte annimmt, können, wie in Figur 3d und e dargestellt, Zeitverzögerungen zwischen dem tatsächlichen Schaltvorgang der Sonde und der Weitergabe dieses Schaltvorganges durch die Ausgabeeinheit 25 auftreten. Hieraus können mehr oder minder kurzzeitige Mittelwertschiebungen des Ausgabesignals (Faktor F_{R}) resultieren, so daß unter Umständen eine erhebliche Abweichung vom für eine eventuelle katalytische Abgasnachbehandlung erforderlichen Luftverhältnis auftritt.

Zur Vermeidung dieser Nachteile und einer daraus resultierenden hohen Schadstoffkonzentration, die auch nicht durch einen Katalysator zu reduzieren ist, ist es erforderlich, die aufgrund dieser verzögerten Ausgabe des Faktors F_{R} entstandene Abweichung möglichst rasch durch einen Eingriff zu korrigieren. Hierzu ist die Korrekturstufe 24 erforderlich, deren Funktionsweise im folgenden näher erläutert wird.

In Figur 3d ist den von der Korrekturstufe 24 über die Ausgabeeinheit 25 im Zeittakt T₂ ausgegebene Faktor F_{R} aufgetragen. Die aufgrund der unterschiedlichen Verarbeitungszeiten im Mikrocomputer auftretende Verzögerungszeit in der Weitergabe der Änderung der Ausgangsgröße der Abgassonde 15 ist mit tᵥ gekennzeichnet. Der Signalverlauf, der ohne Einwirken der Ausgabeeinheit 25 und der Korrekturstufe 24 auftreten würde, ist gestrichelt gekennzeichnet. Aus dieser Figur ist zu entnehmen, daß aufgrund der verzögerten Ausgabe eine Mittelwertverschiebung des Faktors F_{R} auftritt, da sich das Flächenverhältnis für Flächen oberhalb und unterhalb der gestrichelten, bei Fᵣ = 1 eingetragenen Linie ändert. Dies führt zumindestens kurzzeitig zu einer Änderung des der Brennkraftmaschine zugeführten Luft-Kraftstoff-Verhältnisses. Zur Vermeidung dieser Mittelwertverschiebung werden nun zwei Möglichkeiten vorgeschlagen. In beiden Fällen wird die Verzögerungszeit, die sich aus der Differenz zwischen der Änderung der Ausgangsgröße der Abgassonde und der tatsächlichen Ausgabe (siehe Figur 3b in Verbindung mit 3d) ergibt, in Relation zur Taktzeit T₂ gesetzt. Zur Bestimmung eines Korrekturwertes nach der ersten Methode ist eine Multiplikation dieses Wertes mit der Größe A Ausgang, die sich, natürlich geeignet normiert, aus der Differenz der neuen Ausgangsgröße und der alten Ausgangsgröße beispielsweise der Sondensignalauswerteeinheit 21 ergibt, vorgesehen. Im vorliegenden Spezialfall ergibt sich das Verhältnis von Verzögerungszeit zur Taktzeit T₂ zu etwa 0,75 und der Wert A Ausgang aus Figur 2b zu (-1), so daß sich der Korrekturwert auf (-0,75) willkürliche Einheiten (bezogen auf die Skala der Figur 3c) beläuft. Beim nächsten Schaltvorgang der Sonde liegen die gleichen Verhältnisse, allerdings mit umgekehrten Vorzeichen für Ausgang vor, so daß sich hier ein Korrekturwert von (+0,75) willkürlichen Einheiten ergibt. Der Korrekturwert wird somit nach der Rechenvorschrift:
Korrekturwert = (Verzögerungszeit tᵥ/Taktzeit T₂) · A Ausgang mit A Ausgang = neue Ausgangsgröße - alte Ausggangsgröße berechnet. Um diesen Korrekturwert wird de jeweilige Faktor F_{R} modifiziert (siehe Ablaufplan Seite 8), wobei möglicherweise notwendige Normierungsfaktoren für A Ausgang nicht berücksichtigt wurden. Eine Normierung ist im allgemeinen dazu notwendig, die Ausgangsgröße A Ausgang in Einheiten des Faktors F_{R} umzurechnen.

Die zweite Methode geht von dem Konzept aus, eine Änderung des Ausgangssignals jeweils mit einer Verzugszeit von mindestens einem Zeittakt T₂ abzuarbeiten. Während dieser Verzugszeit, die durchaus auch mehrere, beispielsweise n Taktzeiten T₂ umfassen kann, wird unter Vernachlässigung von Normierungsfaktoren eine, nach der Formel:
neue Ausgabegröße = alte Ausgabegröße + (Verzögerungszeit t_{v/}Taktzeit T₂) · Δ Ausgang
mit A Ausgang = neue Ausgangsgröße - alte Ausggangsgröße berechnete Größe als Faktor F_{R} ausgegeben (siehe Ablaufplan Seite 9). Der zeitliche Verlauf des Faktors F_{R} ergibt sich in entsprechender Weise wie beim ersten Ausführungsbeispiel (Figur 3d) und ist in Figur 3e aufgetragen.

Obwohl das Ausführungsbeispiel aus Gründen der Anschaulichkeit blockschaltbildmäßig dargestellt wurde, ist auch an eine Realisierung mittels eines entsprechend programmierten Mikrocomputer gedacht. Zur Erläuterung der entsprechenden Programmstruktur sind im folgenden zwei Ablaufpläne, entsprechend den beiden Methoden zur Ermittlung des Korrekturwertes, dargestellt. Diese Ablaufpläne sprechen für sich selbst, so daß neben den obigen Ausführungen keine weiteren Erläuterungen notwendig sind.

Ausführungsbeispiele der Erfindung wurden anhand eines Lambda-geregelten Gemischzumeßsystems für eine Brennkraftmaschine beschrieben. Als weitere Regelverfahren für die Gemischzusammensetzung einer Brennkraftmaschine, bei denen die Erfindung einsetzbar ist, können beispielsweise die Leerlauffüllungsregelung, Regelung der Abgasrückführung, Klopfregelung, Extremwertregelung und ähnliches genannt werden.

## Patentansprüche

1. Gemischzumeßsystem für eine Brennkraftmaschine mit einer digitalen Recheneinheit, insbesondere einem Mikrocomputer, deren Signalverarbeitungsablauf an Zeittakte gebunden ist und mit einem, insbesondere analoge Ausgangssignale ausgebenden, auf Betriebsparameter der Brennkraftmaschine empfindlichen Signalerzeugungsmittel, insbesondere einer auf die Luftzahl Lambda empfindlichen Abgassonde, das in einem eine Korrekturfunktion aufweisenden Regelkreis zur Beeinflussung des Luft-Kraftstoff-Verhältnisses eingesetzt wird und insbesondere ihre Ausgangsgröße bei Luftzahl Lambda = 1 ändert, dadurch gekennzeichnet, daß der Regelkreis mit der Korrekturfunktion (24) den Einfluß einer mit der zeitgetakteten Signalverarbeitung verbundenen Verzögerungszeit (tᵥ) in der Weitergabe der Änderung der Ausgangsgröße des Signalerzeugungsmittels auf die Gemischbildung korrigiert, und dabei einen Korrekturwert in Abhängigkeit von zumindest der erfaßten Verzögerungszeit (tᵥ) ermittelt.

2. Gemischzumeßsystem nach Anspruch 1, dadurch gekennzeichnet, daß die Korrekturfunktion (24) einen Korrekturwert in Abhängigkeit von einer Taktzeit (T₂) der digitalen Recheneinheit ermittelt.

3. Gemischzumeßsystem nach einem der vorherigen Ansprüche, dadurch gekennzeichnet, daß die Korrekturfunktion (24) einen Korrekturwert in Abhängigkeit von der Änderung der Ausgangsgröße zweier aufeinanderfolgender Ausgangsgrößen (A Ausgang) des Signalerzeugungsmittels ermittelt.

4. Gemischzumeßsystem nach wenigstens einem der vorherigen Ansprüche, dadurch gekennzeichnet, daß die Korrekturfunktion (24) entsprechend der Rechenvorschrift:
Korrekturwert = (Verzögerungszeit tᵥ/Taktzeit T₂) . A Ausgang - N
mit A Ausgang = n-te Ausgangsgröße - (n-1)-te Ausgangsgröße und
N = Normierungsfaktor einen Korrekturwert ermittelt.

5. Gemischzumeßsystem nach wenigstens einem der vorherigen Ansprüche, dadurch gekennzeichnet, daß nach einer Änderung der Ausgangsgröße zur Ermittlung eines Faktors (F_{R}) zeitlich um zumindestens eine Taktzeit (T₂) zurückliegende Faktoren (F_{R}) von der Korrekturfunktion (24) verarbeitet werden.

6. Gemischzumeßsystem nach Anspruch 5, dadurch gekennzeichnet, daß die Korrekturfunktion (24) während dieses Zeitraums von mindestens einer Taktzeit (T₂) einen um den Korrekturwert geänderten Faktor (F_{R}) ermittelt.

7. Gemischzumeßsystem nach Anspruch 6, dadurch gekennzeichnet, daß der Faktor (F_{R}) für die Gemischbildung gemäß der Rechenvorschrift:
n-ter Faktor = (n-m)-ter Faktor + Korrekturvert mit m = 1, 2, 3, ... gebildet wird.

8. Gemischzumeßsystem nach wenigstens einem der Ansprüche 1 bis 4, dadurch gekennzeichnet, daß nach einer Änderung der Ausgangsgröße des Signalerzeugungsmittels zur Ermittlung eines Faktors (F_{R}) ein zeitlich um weniger als eine Taktzeit (T₂) zurückliegender Faktor (F_{R}) von der Korrekturfunktion (24) verarbeitet wird.

9. Gemischzumeßsystem nach Anspruch 8, dadurch gekennzeichnet, daß der Faktor (F_{R}) für die Gemischbildung gemäß der Rechenvorschrift:
n-ter Faktor = n-ter Faktor + Korrekturvert gebildet wird.

10. Gemischzumeßsystem nach wenigstens einem der vorherigen Ansprüche, dadurch gekennzeichnet, daß der Faktor (F_{R}) nur bei einer Änderung der Ausgangsgröße des Signalerzeugungsmitels um einen Korrekturwert korrigiert wird.

## Revendications

1. Système de dosage de mélange pour un moteur à combustion interne, avec une unité de calcul numérique, en particulier un micro- ordinateur, dont le déroulement du traitement du signal est lié à des impulsions cadencées et comprenant un moyen de génération de signal, délivrant notamment un signal de sortie analogique, sensible aux paramètres de fonctionnement du moteur à combustion interne, en particulier d'une sonde de gaz d'échappement sensible au coefficient lambda de l'air, qui est mise en oeuvre dans un circuit de réglage possédant une fonction de correction, pour influencer le rapport air-carburant et qui modifie en particulier sa grandeur de sortie, pour le coefficient d'air lambda = 1, caractérisé en ce le circuit de régulation, avec la fonction de correction (24), corrigent l'influence d'un temps de retardement (tᵥ) dans la retransmission de la modification de la grandeur de sortie du moyen de génération du signal sur la formation de mélange, temps qui est lié au traitement cadencé du signal, et qui détermine à cette occasion une valeur de correction, en fonction au moins du temps de retardement (tᵥ) enregistré.

2. Système de dosage de mélange selon la revendication 1, caractérisé en ce que la fonction de correction (24) détermine une valeur de correction, en fonction d'un intervalle de synchronisation (T₂) de l'unité de calcul digitale.

3. Système de dosage de mélange selon l'une des revendications précédentes, caractérisé en ce que la fonction de correction (24) détermine une valeur de correction, en fonction de la modification de la grandeur de sortie de deux grandeurs de sorties successives (A sortie) du moyen de génération de signal.

4. Système de dosage de mélange selon au moins l'une des revendications précédentes, caractérisé en ce que la fonction de correction (24) détermine une valeur de correction, en fonction de la formule de calcul:
valeur de correction = (temps de retardement tᵥ/durée T₂) . A sortie . M
avec il sortie = n^{ième} grandeur de sortie - (n-1)n^{ième} grandeur de sortie et
N = facteur de normalisation.

5. Système de dosage de mélange selon au moins l'une des revendications précédentes, caractérisé en ce qu'à la suite d'une modification de la grandeur de sortie, pour obtenir un facteur (F_{R}), on traite par la fonction de correction (24) un facteur (F_{R}) qui est chronologiquement à imputer au moins à l'intervalle de synchronisation (T₂) précédent.

6. Système de dosage de mélange selon la revendication 5, caractérisé en ce que la fonction de correction (24) détermine, pendant cet intervalle de temps, un facteur (F_{R}) qui est modifié par la valeur de correction, d'au moins un intervalle de synchronisation (T₂).

7. Système de dosage de mélange selon la revendication 6, caractérisé en ce que le facteur (F_{R}), destiné à la formation de mélange, est formé selon la formule de calcul:
n^{iè}m^{e} facteur = (n-m)^{ième} facteur + valeur de correction
avec m = 1, 2, 3

8. Système de dosage de mélange selon au moins l'un des revendications 1 à 4, caractérisé en ce qu'à la suite d'une modification de la grandeur de sortie du moyen de génération de signal, pour obtenir un facteur (F_{R}), on traite par la fonction de correction (24) un facteur (F_{R}) qui est chronologiquement à imputer à moins de l'intervalle de synchronisation (T₂) précédent.

9. Système de dosage de mélange selon la revendication 8, caractérisé en ce que le facteur (F_{R}) de formation de mélange est formé selon la formule de calcul:
n^{ième} facteur = n^{ième} facteur + facteur de correction.

10. Système de dosage de mélange selon au moins l'une des revendications précédentes, caractérisé en ce que le facteur (F_{R}) n'est corrigé par un facteur de correction, que pour une modifications de la grandeur de sortie du moyen de génération de signal.

## Claims

1. Mixture metering system for a combustion engine having a digital processing unit, in particular a microcomputer, whose signal processing sequence is bound to clock pulses and having a signal generating means which outputs, in particular, analog output signals and is sensitive to operating parameters of the combustion engine, in particular to an exhaust gas probe sensitive to the air ratio lambda, which signal generating means is used in a closed-loop control having a correction function to influence the air-fuel ratio and in particular changes its output variable where air ratio lambda = 1, characterized in that the closed-loop control with the correction function (24) corrects the influence of a delay time (tᵥ) connected to the clock-pulsed signal processing in the forwarding of the change of the output value of the signal generating means for the carburetion, and thereby determines a correction value as a function of at least the recorded delay time (tᵥ).

2. Mixture metering system according to claim 1, characterized in that the correction function (24) determines a correction value as a function of a pulse time (T₂) of the digital processing unit.

3. Mixture metering system according to one of the preceding claims, characterized in that the correction function (24) determines a correction value as a function of the change of the output variable of two successive output variables (A output) of the signal generating means.

4. Mixture metering system according to at least one of the preceding claims, characterized in that the correction function (24) determines a correction value according to the formula:
correction value = (delay time t_{v/}pulse time T₂) x A output x N
where output = nth output variable - (n-1)th output variable and
N normalization factor.

5. Mixture metering system according to at least one of the preceding claims, characterized in that after a change of the output variable, for determining a factor (F_{R}), factors (F_{R}) lying temporally more than at least one pulse time (T₂) behind are processed by the correction function (24).

6. Mixture metering system according to claim 5, characterized in that the correction function (24) during this period of at least one pulse time (T₂) determines a factor (F_{R}) changed by the correction value.

7. Mixture metering system according to claim 6, characterized in that the factor (F_{R}) for the carburetion is formed in accordance with the formula:
nth factor = (n-m)th factor + correction value with m = 1, 2, 3, ...

8. Mixture metering system according to at least one of claims 1 to 4, characterized in that after a change of the output variable of the signal generation means, for determining the factor (F_{R}), a factor (F_{R}) lying temporally behind by less than one pulse time (T₂) is processed by the correction function (24).

9. Mixture metering system according to claim 8, characterized in that the factor (F_{R}) for the carburetion is formed according to the formula:
nth factor nth factor + correction value.

10. Mixture metering system according to at least one of the preceding claims, characterized in that the factor (F_{R}) is only corrected by a correction value when the output variable of the signal generation means changes.
